# FASCICULE DE BREVET EUROPEEN

(11) **EP 0 961 264 B1**
(45) Date de publication et mention de la délivrance du brevet: **15.12.2004**
(21) Numéro de dépôt: 99201604.8
(22) Date de dépôt: 21.05.1999
(51) Int. Cl.: G10L 19/14

(54) **Appareil d'émission/réception pour sélectionner un codeur de source et procédés mis en oeuvre dans un tel appareil**
Sende- und Empfangsvorrichtung zur Auswahl eines Quellenkodierers und Verfahren dazu
Emitting/receiving device for the selection of a source coder and methods used therein

(30) Priorité: 26.05.1998 FR 9806616
(43) Date de publication de la demande: 01.12.1999
(73) Titulaire: Koninklijke Philips Electronics N.V., 5621 BA Eindhoven (NL)
(72) Inventeur: Miet, Gilles, 75008 Paris (FR)
(74) Mandataire: Chaffraix, Jean

(56) Documents cités:
- EP-A- 0 417 739
- US-A- 4 831 636
- US-A- 5 799 272
- TANIGUCHI T ET AL: "COMBINED SOURCE AND CHANNEL CODING BASED ON MULTIMODE CODING" SPEECH PROCESSING 1, ALBUQUERQUE, APRIL 3 - 6, 1990, vol. 1, no. CONF. 15, 3 avril 1990 (1990-04-03), pages 477-480, XP000146509 INSTITUTE OF ELECTRICAL AND ELECTRONICS ENGINEERS

## Description

L'invention telle que revendiquée concerne un appareil d'émission / réception de signaux numériques comportant une partie émission et une partie réception, la partie émission recevant en entrée un signal de parole, dit signal original, et comportant :
- des moyens de codage de source comprenant une pluralité de codeurs de source pour compresser ledit signal de parole et délivrer un signal compressé à un débit de sortie donné, ledit signal compressé ayant une distorsion mesurable et
- des moyens de sélection d'un codeur de source parmi la pluralité de codeurs.

Elle concerne aussi un équipement téléphonique et un système de télécommunications numériques.

L'invention concerne également un procédé d'émission de signaux numériques comportant les étapes suivantes :
- une étape de réception d'un signal de parole, dit signal original,
- une étape de codage de source pour compresser ledit signal de parole et délivrer un signal compressé à un débit de sortie donné, ledit signal compressé ayant une distorsion mesurable et
- une étape de sélection d'un codeur de source parmi une pluralité de codeurs pour réaliser l'étape de codage de source.

Elle concerne enfin un procédé de réception de signaux numériques comportant une étape de décodage de source.

L'invention s'applique notamment à tout terminal cellulaire fonctionnant selon une norme de télécommunications numérique de type GSM (de l'anglais Global System for Mobile communications), PCS1900 (Personal Communications System), PHS (Personal Handyphone System), TDMA (Time Division Multiple Acces), CDMA (Code Division Multiple Access), WBCDMA (Wide Band CDMA), UMTS (Universal Mobile Telecommunications System), etc.

L'abrégé japonais publié sous le numéro 08237711 A décrit un dispositif d'émission / réception du genre mentionné dans le paragraphe introductif, pour augmenter la qualité d'un signal audio à transmettre. Pour cela, le dispositif comporte des moyens pour tester directement sur le signal utile, les performances de familles de codeur de source sélectionnées successivement dans une liste de familles disponibles et des moyens pour comparer chaque signal de sortie au signal original en vue de ne transmettre que le signal codé le plus proche du signal original. EPO 417 739 divulgue également un tel dispositif.

L'invention propose une méthode plus économique pour optimiser le compromis qualité d'émission du signal de parole / capacité du moyen de communication, dans les appareils de télécommunications numériques impliquant un codage de source.

Pour cela, il est prévu un appareil du genre mentionné dans le paragraphe introductif remarquable en ce que lesdits moyens de sélection comprennent :
- des moyens de calcul pour effectuer une estimation de la distorsion du signal compressé,
- des moyens de contrôle pour comparer cette estimation à des valeurs de consigne et sélectionner un codeur de source en fonction du résultat de ladite comparaison.

Ainsi, chaque signal original ne subit qu'un seul test de codage de source avant la sélection du codeur optimum, tout en restant dans une même famille de codeurs.

Selon une caractéristique importante de l'invention, la partie réception comporte une pluralité de décodeurs compatibles avec lesdits codeurs de source et des moyens de commande coopérant avec lesdits moyens de contrôle pour sélectionner automatiquement, parmi la pluralité de décodeurs, un décodeur compatible avec le codeur de source sélectionné par lesdits moyens de contrôle.

Selon un mode de réalisation particulier de l'invention, le codeur de source délivre un signal d'erreur résiduelle interne et lesdits moyens de calcul utilisent ledit signal d'erreur pour estimer ladite distorsion.

Selon un autre mode de réalisation, les moyens de calcul comprennent :
- des moyens de décodage de source inverse coopérant avec les moyens de codage de source pour fournir un signal décodé à partir dudit signal compressé,
- des moyens de comparaison du signal décodé au signal original pour fournir un signal d'erreur résiduelle et
- des moyens de traitement du signal d'erreur résiduelle pour en déduire ladite estimation.

Il est prévu un procédé d'émission du genre mentionné dans le paragraphe introductif, remarquable en ce que ladite étape de sélection comprend :
- une sous-étape de calcul pour effectuer une estimation de la distorsion du signal compressé,
- une sous-étape de contrôle pour comparer cette estimation à des valeurs de consigne et sélectionner un codeur de source en fonction du résultat de ladite comparaison.

L'invention fournit enfin un procédé de réception du genre mentionné dans le paragraphe introductif pour décoder un signal compressé par un procédé d'émission du type ci-dessus, remarquable en ce qu'il comporte une étape de sélection automatique d'un décodeur parmi une pluralité de décodeurs disponibles en fonction dudit codeur de source sélectionné.

La description suivante, faite en regard des dessins ci-annexés, le tout donné à titre d'exemple non limitatif fera bien comprendre comment l'invention peut être réalisée.

La figure 1 est un schéma bloc d'un émetteur numérique classique.

La figure 2 est un schéma bloc de la partie émission d'un d'appareil d'émission /réception selon l'invention.

La figure 3 illustre un premier mode de réalisation de la partie émission schématisée à la figure 2.

La figure 4 illustre un deuxième mode de réalisation de la partie émission schématisée à la figure 2.

La figure 5 est un organigramme illustrant un procédé d'émission selon l'invention.

La figure 6 représente un exemple de système de télécommunications numériques selon l'invention.

La structure générale d'un émetteur numérique pour un système de type GSM, c'est-à-dire sans étalement de spectre, est donnée à la figure 1. Il comporte une source 10, un codeur de source 11 (COD), un codeur de canal 12, un multiplexeur 13, un modulateur 14 (MOD), un dispositif 15 pour transposer le signal à la fréquence radio fr et une antenne 16.

Le signal S émis par la source 10 est soit analogique, comme par exemple la parole, et doit donc être numérisé, soit directement numérique comme les signaux de signalisation. On s'intéresse ici au signal de parole dont on cherche à améliorer la qualité en émission. Ce signal subit un codage, dit codage de source, par le codeur de source 11 pour minimiser la quantité d'information à émettre.

Il existe de nombreuses méthodes de codage de source comme la modulation d'impulsions codées (MIC) ou le codage d'analyse par synthèse. La première effectue un échantillonnage à 8 kHz (un peu plus de deux fois la plus haute fréquence présente, selon le critère de Nyquist) de la bande dite « bande téléphonique » située entre 300 et 3400 Hz. Chaque échantillon est codé sur huit bits. On obtient un débit de 8*8 = 64kbits. La seconde méthode utilisée actuellement dans la norme GSM utilise un modèle de production de la parole à l'aide d'une analyse de type LPC (de l'anglais Linear Predictive Coding) du signal de parole. En utilisant ce type de codeur et ces variantes on obtient des débits bien inférieurs à ceux obtenus par le codage MIC, comme par exemple 13 kbits/s pour le codeur GSM plein débit.

Le signal ainsi codé est traité par un deuxième codeur 12, dit codeur de canal, dont le but est d'ajouter de la redondance à la séquence de symboles à transmettre, pour diminuer les risques d'erreurs de transmission. Les données codées sont alors mises en forme et multiplexées entre les différents canaux logiques disponibles, par le multiplexeur 13, en fonction du type d'accès multiple utilisé pour la transmission. Par exemple, pour un système de multiplexage temporel, un canal physique n'occupe qu'une tranche de temps limitée. Il faut donc partager les blocs d'information codées en sous-blocs à insérer dans les intervalles de temps sur la voie radio.

Une fois le multiplexage réalisé, la séquence de symboles est modulée par le modulateur 14. Cette opération consiste à transformer la suite de symboles numériques en signal à émettre à travers le canal. Le signal est alors transformé en forme d'onde conformément au type de modulation choisie. La modulation produit un débordement sur les canaux voisins qu'il faut filtrer. Le dispositif approprié 15, transpose ensuite le signal à la fréquence radio fr, c'est-à-dire à la fréquence porteuse du canal, avant qu'il soit transmis sur les ondes radio par l'antenne 16.

Le récepteur étant également de forme générale classique, l'homme de l'art pourra aisément déduire sa structure de celle de l'émetteur qui vient d'être décrit.

Un dispositif d'émission conforme à l'invention est illustré à la figure 2. Les blocs communs à la figure 1 portent les mêmes références. Un bloc de calcul 21 ainsi qu'un bloc de contrôle 23 ont été rajoutés à la chaîne d'émission classique. Le bloc de calcul 21 comporte des moyens de mesure pour effectuer une estimation de la distorsion du signal de sortie du codeur de source 11. Le bloc de codage de source 11 comprend plusieurs codeurs susceptibles d'être sélectionnés par le bloc de contrôle 23. Pour cela, le bloc de contrôle 23 compare l'estimation de la distorsion à des valeurs de seuil stockées dans une table en mémoire de l'appareil et sélectionne un codeur de source parmi les codeurs disponibles dans le bloc de codage de source 11, en fonction du résultat de la comparaison.

Les différents codeurs peuvent par exemple être référencés par ordre de précision croissante, c'est-à-dire par ordre de débit de sortie croissant. Dans ce cas, lorsqu'un seuil de référence haut (respectivement bas) est atteint pour l'estimation de la distorsion, le bloc de contrôle sélectionne automatiquement le codeur disponible immédiatement supérieur (respectivement inférieur) en terme de précision.

Le bloc de contrôle 23 doit ensuite faire une requête au réseau pour lui demander de changer de codeur et doit attendre son accord avant de sélectionner effectivement le nouveau codeur mieux adapté. En cas de refus du réseau, l'ancien codeur est conservé. En effet, il est impératif que les deux parties qui communiquent, ici le radiotéléphone et le réseau, utilisent des codeurs et des décodeurs compatibles.

Certains réseaux transmettent les messages numériques de mobile à mobile sans procéder au décodage de l'information. Dans ce cas, les récepteurs des appareils mobiles doivent utiliser un décodeur capable de décoder les messages transmis par les émetteurs de leurs correspondants. Pour cela, l'invention prévoit que la sélection d'un codeur de source dans l'émetteur de l'appareil d'émission / réception déclenche automatiquement la sélection d'un décodeur compatible dans le récepteur.

La figure 3 illustre un premier mode de réalisation de l'invention pour estimer la distorsion du signal en sortie du codeur de source 11. Selon ce mode de réalisation, on effectue une soustraction 31 entre le signal de parole original S et le signal codé par le codeur de source 11 puis décodé par un décodeur inverse 33 pour obtenir un signal d'erreur e représentant l'erreur entre le signal émis et le signal codé. Cette erreur e est alors filtrée par un filtre perceptif 34 et son énergie est calculée par un bloc de calcul d'énergie 35. On obtient en sortie du dispositif de calcul 31+33+34+35 une estimation E de la distorsion due au codeur 11 qui sera traitée par le bloc de contrôle 23.

La figure 4 illustre un deuxième mode de réalisation de l'invention pour estimer la distorsion du signal en sortie du codeur de source. Selon ce mode de réalisation, le codeur de source 11 possède une erreur résiduelle interne ER à laquelle on peut accéder pour en tirer des informations. Cette erreur résiduelle est ensuite filtrée par un filtre perceptif 41 (ce filtre est déjà présent dans la chaîne d'émission des radiotéléphones conformes à la norme GSM EFR 06.60). L'énergie de l'erreur filtrée est ensuite calculée par un dispositif de calcul d'énergie 43 pour fournir au bloc de contrôle 23 une estimation E de la distorsion du signal due au codeur de source 11.

Un procédé selon l'invention est illustré à la figure 5. Il comprend les étapes K0 à K7. L'étape K0 représente la réception du signal de parole S par le codeur de source. Le signal S subit ensuite une double étape de codage K1 : un codage de source destiné à compresser le signal à transmettre et un codage de canal destiné à le protéger contre des erreurs de transmission. A l'étape K2, on effectue une estimation E de la distorsion apportée par le codeur de parole au signal original. Cette estimation E peut être effectuée, par exemple, selon l'une des méthodes décrites en relation aux figures 3 et 4. Le procédé se poursuit par une étape de contrôle qui comprend une sous-étape K3 de comparaison de la distorsion estimée E à des valeurs de consigne, suivie d'une sous-étape de décision K4 pour choisir un codeur en fonction de cette estimation, parmi les codeurs présents dans l'émetteur. Le choix du codeur de source étant fait, le bloc de contrôle doit faire valider ce choix par le réseau de radiotéléphonie. L'étape K5 consiste à effectuer une requête au réseau pour lui demander de remplacer l'ancien codeur par le codeur sélectionné et à attendre la réponse du réseau. Si la réponse est positive (K6), le codeur préalablement sélectionné remplace l'ancien dans l'émetteur, sinon (K7), l'ancien codeur est conservé.

Ce procédé est effectué de préférence une fois par trame de données. Mais si le réseau ou le récepteur du mobile du correspondant ne laisse pas le choix du décodeur (par exemple il ne dispose que d'un seul décodeur ou bien le débit est inacceptable), le procédé ne sera effectué qu'une seule fois par connexion ou par communication.

La figure 6 représente un système de radiocommunications cellulaires, par exemple de type GSM. Toutefois, l'invention peut être mise en oeuvre dans tous systèmes de communications numériques pour lesquelles un codage de source du signal audio est effectué.

Le système schématisé à la figure 6 comprend deux stations radio de base 60, 61 reliées au réseau GSM 62, ainsi que deux téléphones mobiles 63 et 64 susceptibles de communiquer entre eux par voie radio à l'intérieur d'une zone de couverture 65, représentant la zone de couverture radioélectrique du réseau GSM, par l'intermédiaire des stations de base 60, 61 et du réseau 62. Les stations 60, 61 réalisent l'interface radio entre le réseau GSM 62 et les mobiles 63, 64.

La norme GSM actuelle prévoit le décodage par le réseau des messages codés et émis par les mobiles émetteurs, avant de les transmettre aux mobiles récepteurs. Les moyens de codage de source situés dans les mobiles doivent donc être compatibles avec les moyens de décodage utilisés par le réseau.

Selon un mode de réalisation particulier, correspondant notamment à la norme GSM actuelle, la partie émettrice du mobile 63, après avoir sélectionné un codeur de source comme cela a été précédemment décrit, doit envoyer une requête au réseau 60, 61, 62 pour lui demander d'adapter ses moyens de décodage au codeur de source qui vient d'être sélectionné en émission. A la réception d'un message de confirmation, la partie émettrice du mobile 63 peut alors effectivement changer de codeur.

Cependant, pour le cas où le réseau n'effectuerait pas le décodage des messages codés par les mobiles mais se contenterait de les transmettre, il est prévu un autre mode de réalisation.

On distingue dans une connexion entre deux mobiles, un mobile émetteur d'un message de parole, par exemple le mobile 63 et un mobile récepteur, par exemple le mobile 64. Selon l'invention, le mobile 63 sélectionne un codeur de source, mais au lieu de demander au réseau l'autorisation d'utiliser ce codeur de source, il adresse une requête au mobile récepteur 64 sous forme d'un message de signalisation, par l'intermédiaire du réseau. Car si le réseau ne décode pas les messages codés en émission, la tâche incombe au mobile récepteur 64. Pour cela, la partie réception du mobile récepteur 64 doit être munie de moyens pour sélectionner un décodeur compatible au codeur de source utilisé en émission. Ces moyens comprennent une pluralité de décodeurs compatibles avec les codeurs de source de la partie émission ainsi que des moyens de commande pour sélectionner automatiquement, sur requête du mobile émetteur, un décodeur compatible parmi la pluralité de décodeurs.

Il est également prévu, pour rendre la communication symétrique entre les deux mobiles que chacun utilise un même codeur et un même décodeur, mais ce n'est pas obligatoire. En effet, la communication peut utiliser un type de codage / décodage dans un sens et un autre dans l'autre sens. Afin d'homogénéiser le système, l'invention prévoit que la partie réception d'un mobile sélectionne automatiquement un décodeur compatible au codeur préalablement sélectionné en émission. Pour cela, la partie réception comporte une pluralité de décodeurs compatibles avec lesdits codeurs de source et des moyens de commande coopérant avec les moyens de contrôle de la partie émission pour sélectionner automatiquement, parmi la pluralité de décodeurs, un décodeur compatible avec le codeur de source sélectionné en émission.

## Revendications

1. Appareil d'émission de signaux numériques pour émettre des signaux de sortie compressés à partir de signaux de paroles d'entrée, **caractérisé en ce qu'**il comprend :
- des moyens de codage de source comprenant une pluralité de codeurs de source ayant des débits de sortie variés et dont un seul codeur, dit codeur courant, parmi la pluralité de codeurs est utilisé à la fois pour compresser le signal de parole d'entrée et pour délivrer un signal de sortie compressé à un débit de sortie donné, le signal de sortie compressé comportant une distorsion par rapport au signal de parole d'entrée,
- des moyens de calcul pour calculer une estimation de ladite distorsion du signal de sortie compressé à l'aide du codeur courant,
- des moyens de contrôle pour comparer ladite estimation à des valeurs de référence et pour sélectionner un codeur de source, dit nouveau codeur courant, parmi la pluralité de codeurs en vue de délivrer le signal de sortie compressé.

2. Appareil selon la revendication 1, dans lequel les codeurs de source délivrent un signal d'erreur résiduelle interne qui est utilisé par les moyens de calcul pour calculer ladite estimation de distorsion.

3. Appareil selon la revendication 1, dans lequel les moyens de calcul comprennent :
- des moyens de décodage de source inverse coopérant avec les moyens de codage de source pour fournir un signal décodé à partir du signal de sortie compressé,
- des moyens de comparaison pour comparer le signal décodé avec le signal de parole d'entrée et pour fournir un signal d'erreur résiduelle et
- des moyens de traitement de l'erreur résiduelle pour en déduire ladite estimation.

4. Appareil selon la revendication 1, dans lequel les moyens de contrôle comprennent une mémoire pour stocker lesdites valeurs de référence et dans lequel chaque valeur de référence est associée à un codeur de source.

5. Appareil selon la revendication 1, dans lequel les moyens de codage de source fournissent aux moyens de calcul un signal résiduel d'erreur unique correspondant à la distorsion du signal de sortie compressé délivré par un unique codeur courant parmi la pluralité de codeurs et dans lequel lesdits moyens de calcul utilisent ledit unique signal résiduel d'erreur pour estimer la distorsion du signal de sortie compressé.

6. Appareil selon la revendication 1, dans lequel les moyens de contrôle sélectionnent le nouveau codeur courant, dit codeur optimal, après un seul test compararatif de l'estimation de distorsion calculée pour le codeur courant précédent avec les valeurs de référence.

7. Appareil selon la revendication 1, dans lequel le nouveau codeur courant sélectionné est le codeur courant précédemment utilisé si l'estimation de distorsion est dans une plage de valeurs acceptables prédéterminée et est un autre codeur associé à une valeur de référence correspondant à l'estimation calculée sinon.

8. Appareil de réception de signaux numériques pour recevoir des signaux de parole compressés délivrés par un appareil selon la revendication 1, **caractérisé en ce qu'**il comprend :
- une pluralité de décodeurs de source compatibles avec lesdits codeurs de source,
- des moyens de commande coopérant avec lesdits moyens de contrôle à l'émission pour sélectionner un décodeur parmi la pluralité compatible avec le codeur sélectionné à l'émission.

9. Equipement téléphonique comportant un appareil selon l'une des revendications précédentes.

10. Système de télécommunications comportant au moins un appareil selon l'une des revendications 1 à 7 et au moins un appareil selon la revendication 8 pour échanger des signaux de parole.

11. Procédé d'émission de signaux numériques comprenant les étapes suivantes :
- une étape d'entrée d'un signal de parole d'entrée,
- une étape de codage de source pour compresser le signal de parole d'entrée à l'aide d'un seul codeur de source, dit codeur courant, parmi une pluralité de codeurs de source ayant des débits de sortie variés et pour délivrer un signal de sortie compressé à un débit de sortie donné, le signal de sortie compressé comportant une distorsion par rapport au signal de parole d'entrée,
- une étape de calcul pour calculer une estimation de ladite distorsion du signal de sortie compressé à l'aide du codeur courant,
- une étape de sélection dudit codeur de source courant comprenant les sous-étapes suivantes :
- une sous-étape de calcul pour calculer une estimation de la distorsion par rapport au signal d'entrée du codeur courant
- une sous-étape de contrôle pour comparer ladite estimation à des valeurs de référence et pour sélectionner un codeur de source, dit nouveau codeur courant, parmi la pluralité de codeurs en vue de délivrer le signal de sortie compressé.

## Patentansprüche

1. Vorrichtung zum Senden von digitalen Signalen für das Senden von komprimierten Ausgangsignalen ausgehend von Eingangssprachsignalen, **dadurch gekennzeichnet, dass** sie enthält: - Mittel zur Quellenkodierung mit einer Vielzahl von Quellenkodierern mit verschiedenen Ausgangsraten, wobei ein einziger Kodierer mit der Bezeichnung laufender Kodierer unter der Vielzahl von Kodierem zugleich zum Komprimieren des Eingangssprachsignals und zum Ausgeben eines komprimierten Ausgangssignals mit einer bestimmten Ausgangsrate verwendet wird und das komprimierte Ausgangssignal eine Verzerrung in Bezug auf das Eingangssprachsignal enthält,
- Rechenmittel zum Berechnen einer Bewertung der besagten Verzerrung des komprimierten Ausgangssignals mit Hilfe des laufenden Kodierers,
- Kontrollmittel zum Vergleichen der besagten Bewertung mit Referenzwerten und zum Auswählen eines Quellenkodierers mit der Bezeichnung neuer laufender Kodierer unter der Vielzahl von Kodierern hinsichtlich der Ausgabe des komprimierten Ausgangssignals.

2. Vorrichtung nach Anspruch 1, in der die Quellenkodierer ein internes Restfehlersignal ausgeben, das von den Rechenmitteln für die Berechnung der besagten Bewertung der Verzerrung verwendet wird.

3. Vorrichtung nach Anspruch 1, in der die Rechenmittel enthalten:
- Mittel zur umgekehrten Quellendekodierung in Zusammenarbeit mit den Mitteln für die Quellenkodierung für die Ausgabe eines dekodierten Signals ausgehend von dem besagten komprimierten Signal,
- Vergleichsmittel für den Vergleich des dekodierten Signals mit dem Eingangssprachsignal und für die Ausgabe eines Restfehlersignals und
- Mittel für die Verarbeitung des Restehlersignals, um davon die besagte Bewertung abzuleiten.

4. Vorrichtung nach Anspruch 1, in der die Kontrollmittel einen Speicher zum Ablegen der besagten Referenzwerte enthalten und in dem jeder Referenzwert mit einem Quellenkodierer verbunden ist.

5. Vorrichtung nach Anspruch 1, in der die Mittel zur Quellenkodierung den Rechenmitteln ein einziges Restfehlersignal entsprechend der Verzerrung des vom einzigen laufenden Kodierers unter der Vielzahl von Kodierem ausgegebenen komprimierten Ausgangssignals liefern und in der die besagten Rechenmittel das besagte einzige Restfehlersignal für die Bewertung der Verzerrung des komprimierten Ausgangssignals verwenden.

6. Vorrichtung nach Anspruch 1, in der die Kontrollmittel den neuen laufenden Kodierer mit der Bezeichnung optimaler Kodierer nach einem einzigen Vergleichstest der Bewertung der Verzerrung wählen, die für den vorhergehenden laufenden Kodierer mit den Referenzwerten berechnet wurde.

7. Vorrichtung nach Anspruch 1, in der der neu ausgewählte laufende Kodierer der vorhergehende laufende Kodierer ist, wenn die Bewertung der Verzerrung in einem vorbestimmten akzeptablen Wertebereich liegt und ein anderer angegliederter Kodierer einen Referenzwert entsprechend der ansonsten berechneten Bewertung hat.

8. Vorrichtung zum Empfangen digitaler Signale für den Erhalt komprimierter Sprachsignale, die von einer Vorrichtung nach Anspruch 1 ausgegeben wurden, **dadurch gekennzeichnet, dass** sie enthält:
- Eine Vielzahl von Quellendekodierem, die mit den besagten Quellenkodierem kompatibel sind,
- Steuerungsmittel, die mit den besagten Kontrollmitteln beim Senden zusammenarbeiten, um einen Dekodierer unter der Vielzahl auszuwählen, der mit dem beim Senden ausgewählten Kodierer kompatibel ist.

9. Telefonausrüstung mit einer Vorrichtung nach einem der vorhergehenden Ansprüche.

10. Telekommunikationssystem mit mindestens einer Vorrichtung nach einem der Ansprüche 1 bis 7 und mindestens einer Vorrichtung nach Anspruch 8 für den Austausch von Sprachsignalen.

11. Verfahren zum Senden von digitalen Signalen, das folgende Schritte enthält:
- Einen Schritt für den Eingang eines Eingangssprachsignals,
- einen Schritt zur Quellenkodierung für die Komprimierung des Eingangssprachsignals mit Hilfe eines einzigen Quellenkodierers mit der Bezeichnung laufender Kodierer unter einer Vielzahl von Quellenkodierern mit verschiedenen Ausgangsraten und für die Ausgabe eines komprimierten Ausgangssignals mit einer bestimmten Ausgangsrate, wobei das komprimierte Ausgangssignal in Bezug auf das Eingangssprachsignal eine Verzerrung aufweist,
- einen Rechenschritt zum Berechnen einer Bewertung der besagten Verzerrung des komprimierten Ausgangssignals mit Hilfe des laufenden Kodierers,
- einen Auswahlschritt des besagten laufenden Quellenkodierers, der folgende Unterschritte enthält:
- einen Unterrechenschritt zur Berechnung einer Bewertung der Verzerrung in Bezug auf das Eingangssignal des laufenden Kodierers,
- einen Unterkontrollschritt zum Vergleichen der besagten Bewertung mit Referenzwerten und zum Auswählen eines Quellenkodierers mit der Bezeichnung neuer laufender Kodierer unter der Vielzahl von Kodierem hinsichtlich der Ausgabe des komprimierten Ausgangssignals.

## Claims

1. A digital signal transmitting device for transmitting compressed output signals from input speech signals, **characterized in that** it comprises:
• source coding means including a plurality of source coders with variable output rates and of which a single coder, called current coder, from the plurality of coders is used both for compressing the input speech signal and for delivering a compressed output signal at a given output rate, the compressed output signal having a distortion relative to the input speech signal,
• calculation means for calculating an estimate of said distortion of the compressed output signal with the aid of the current coder,
• check means for comparing said estimate to reference values and for selecting a source coder, called new current coder, from the plurality of coders so as to deliver the compressed output signal.

2. A device as claimed in claim 1, in which the source coders deliver an internal residual error signal which is used by the calculation means for calculating said distortion estimate.

3. A device as claimed in claim 1, in which the calculation means comprise:
• inverse source decoding means co-operating with the source coding means to produce a decoded signal from the compressed output signal,
• means for comparing the decoded signal with the input speech signal to produce a residual error signal, and
• means for processing the residual error to derive said estimate therefrom.

4. A device as claimed in claim 1, in which the check means comprise a memory for storing said reference values and in which each reference value is associated with a source coder.

5. A device as claimed in claim 1, in which the source coding means supply a unique residual error signal to the calculation means, which signal corresponds to the distortion of the compressed output signal delivered by a unique current coder from the plurality of coders and in which said calculation means use said unique residual error signal to estimate the distortion of the compressed output signal.

6. A device as claimed in claim 1, in which the check means select the new current coder, called optimal coder, after a single comparative test of the distortion estimate calculated for the previous current coder with the reference values.

7. A device as claimed in claim 1, in which the new selected current coder is the current coder previously used if the distortion estimate is in a predetermined range of acceptable values and, if not, is another coder associated with a reference value corresponding to the calculated estimate.

8. A digital signal receiving device for receiving compressed speech signals delivered by a device as claimed in claim 1, **characterized in that** the receiving device comprises:
- a plurality of source decoders which are compatible with said source coders,
- control means cooperating with said control means at the transmitting end to select a decoder from the plurality compatible with the selected coder at the transmitting end.

9. Telephony equipment comprising a device as claimed in any one of the preceding claims.

10. A telecommunications system comprising at least a device as claimed in any one of the claims 1 to 7 and at least a device as claimed in claim 8, for exchanging speech signals.

11. A digital signal transmission method comprising the following steps:
• a receiving step of receiving an input speech signal,
• a source coding step of compressing the input speech signal by means of a simple source coder, called current coder, from a plurality of source coders having variable output rates and for delivering a compressed output signal at a given output rate, the compressed output signal comprising a distortion relative to an input speech signal,
**characterized in that** selection step comprises:
• a calculation step of calculating an estimate of said distortion of the compressed output signal by means of the current coder,
• a selection step of selecting said current source coder, comprising the following substeps:
- a calculation sub-step of calculating an estimate of the distortion relative to the input signal of the current coder,
- a check sub-step of comparing said estimate with reference values and of selecting a source coder, called new current coder, from the plurality of coders with a view to delivering the compressed output signal.
